# EUROPÄISCHE PATENTSCHRIFT

(11) **EP 0 581 399 B1**
(45) Veröffentlichungstag und Bekanntmachung des Hinweises auf die Patenterteilung: **25.10.1995**
(21) Anmeldenummer: 93250172.9
(22) Anmeldetag: 17.06.1993
(51) Int. Cl.: G08B 29/18, B61L 1/20

(54) **Meldesystem**
Signaling system
Système de signalisation

(30) Priorität: 01.07.1992 DE 4221779
(43) Veröffentlichungstag der Anmeldung: 02.02.1994
(73) Patentinhaber: SIEMENS AKTIENGESELLSCHAFT, 80333 München (DE)
(72) Erfinder: Meier, Thomas, Dipl.-Ing., D-3300 Braunschweig (DE)

(56) Entgegenhaltungen:
- AU-A- 26 738
- DE-A- 3 636 104
- DE-A- 3 939 408
- DE-A- 4 132 388
- US-A- 4 247 790
- US-A- 4 980 791

## Beschreibung

DIE ERFINDUNG BETRIFFT EIN MELDESYSTEM.

Bei Meldesystemen werden aus bestimmten Gründen häufig zwei gleichartige, elektrisch zu versorgende Detektorelemente eingesetzt. Bei Gleisanlagen sind dies z.B. Radsensoren. Insbesondere wenn die von solchen Sensoren gelieferten Meldungen für die Betriebssicherheit wichtig sind, muß auch die ordnungsgemäße elektrische Versorgung dieser Detektoren überwacht werden. Der Ausfall der Versorgungsspannung eines Detektors könnte sofort erkannt werden, wenn der betreffende Detektor ein Dauermeldesignal liefert, also beispielsweise nach dem Arbeitsstromprinzip arbeitet. Viele Sensoren liefern jedoch nur bei bestimmten Betriebszuständen Meldesignale, so daß aus dem Ausbleiben von Meldesignalen nicht auf einen evt1. eingetretenen Spannungsausfall geschlossen werden kann.

Der Erfindung liegt die Aufgabe zugrunde, ein Melde-System, bei dem eine mehrkanalige Spannungsversorgung für die Detektorelemente vorgesehen ist, so auszubilden, daß eine aktive Störungsmeldung beim Ausfall einer der Versorgungsspannungen mit möglichst geringem technischen Aufwand möglich ist.

Eine diese Aufgabe lösendes Meldesystem wird durch den Patentanspruch 1 beschrieben. Bei diesem Meldesystem werden somit die ohnehin vorhandenen Meldeeinrichtungen zusätzlich noch für eine Meldung des Ausfalles einer der Versorgungsspannungen genutzt. Es braucht somit in jedem Versorgungskreis nur ein einen Spannungsausfall erfassendes Überwachungsglied angeordnet zu werden.

Ein äußerst geringer technischer Aufwand ergibt sich bei einem gemäß dem Anspruch 2 ausgestalteten Meldesystem. Ist zusätzlich zu den Versorgungsspannungen der Detektorelemente noch eine gesonderte Meldespannung vorhanden, dann ist es vorteilhaft, das Meldesystem entsprechend den Merkmalen des Anspruchs 3 auszuführen.

Aus sicherheitsrelevanten Gründen ist der Einsatz eines den Ansprüchen 1,2 oder 3 entsprechenden Meldesystems besonders dann angezeigt, wenn es sich um Gleisanlagen handelt und die Detektorelemente Radsensoren sind, die über zwei galvanisch getrennte Sekundärwicklungen eines Transformators gespeist werden. Mittels solcher Radsensoren wird mittelbar der Belegungszustand von Gleisabschnitten überprüft, so daß es aus Sicherheitsgründen notwendig ist, den Ausfall der Versorgungsspannung eines der Sensoren sofort zu erfassen.

Es ist ferner zweckmäßig, die Spannungsausfallmeldung eines Überwachungsgliedes potentialmäßig von den übrigen der der betreffenden Meldeeinrichtung zugeführten Meldungen zu trennen. Eine solche Potentialtrennung ist besonders einfach mittels Optokoppler möglich.

Anhand eines in der Zeichnung dargestellten Ausführungsbeispieles wird die Erfindung nachfolgend näher beschrieben. Es zeigt:
- FIG 1: ein Schaltungsbeispiel eines Meldesystems,
- FIG 2: ein Schaltungsbeispiel eines Meldesystems mit einer gesonderten Meldespannung.

An die Anschlußklemme 1 einer ersten Spannungsquelle U1 ist ein erstes Detektorelement 2 angeschlossen. In der gleichen Weise liegt an der Anschlußklemme 3 einer zweiten Spannungsquelle U2 ein zweites Detektorelement 4. Die von den Detektorelementen 2 und 4 abgegebenen Meldesignale werden jeweils einer ersten bzw. zweiten Meldeeinrichtung 5 bzw.6 zugeführt. Die eingegangenen Meldesignale werden entweder direkt oder nach entsprechender Aufbereitung bzw. Bearbeitung in der Meldeeinrichtung 5 bzw.6 über deren Ausgänge 7 bzw.8 an eine übergeordnete Erfassungsstelle, z.B. an ein Stellwerk weitergeleitet.

Mit der Anschlußklemme 1 der ersten Spannungsquelle U1 ist ferner die die Dioden-Strecke 9 eines ersten Optokopplers 10 verbunden. Die Schaltstrecke 11 dieses Optokopplers 10 liegt in einer von der Anschlußklemme 3 der zweiten Spannungsquelle U2 zu der ersten Meldeeinrichtung 5 führenden Meldeleitung 12.

In analoger Weise ist mit der Anschlußklemme 3 der zweiten Spannungsquelle U2 die Dioden-Strecke 13 eines zweiten Optokopplers 14 verbunden. Dessen Schaltstrecke 15 liegt in einer von der Anschlußklemme 1 der ersten Spannungsquelle U1 zu der zweiten Meldeeinrichtung 6 führenden Meldeleitung 16.

Fällt eine der Spannungsquellen U1 oder U2 aus, so erhält der an der entsprechenden Spannungsquelle liegende Optokoppler 10 bzw.14 keine Spannung mehr, so daß seine Schaltstrecke 11 bzw.15 zugesteuert wird. Damit erlischt das an dem entsprechenden Eingang der betreffenden Meldeeinrichtung 5 bzw.6 anstehende Meldesignal. Aufgrund des Verschwindens dieses Meldesignales gibt die betreffende Meldeeinrichtung 5 bzw.6 an einem der Ausgänge 7 bzw.8 eine entsprechende Meldung an die übergeordnete Erfassungsstelle, so daß der Ausfall einer der Spannungsquellen U1 bzw.U2 sofort erkannt wird und entsprechende Maßnahmen zur Wiederherstellung der ordnungsgemäßen Spannungsversorgung eingeleitet werden können.

Die in FIG 2 dargestellte Ausführungsvariante zeigt ein Meldesystem, das zusätzlich zu den Versorgungsspannungen U1 und U2 für die Detektorelemente 2 und 4 noch eine gesonderte Meldespannung U3 aufweist. Bei dieser Variante ist den mit ihrer Dioden-Strecke 9 bzw.13 an die jeweilige Versorgungsspannung U1 bzw.U2 angeschlossenen Optokopplern 10 und 14 jeweils noch ein weiterer Optokoppler 19 bzw.22 zugeordnet. Die Schaltstrecke 11 bzw.15 des an der Versorgungsspannung U1 bzw.U2 liegenden Optokopplers 10 bzw.14 ist jeweils mit der Dioden-Strecke 18 bzw.21 des zugeordneten weiteren Optokopplers 19 bzw.22 parallel an die jeweils andere Versorgungsspannung U2 bzw.U1 angeschlossen.

Die Schaltstrecke 20 bzw.23 des weiteren Optokopplers 19 bzw.22 liegt in der von der Anschlußklemme 17 der Meldespannung U3 zu einem Meldeeingang der betreffenden Meldeeinrichtung 5 bzw.6 führenden Meldeleitung 12 bzw.16. Die Meldespannung U3 dient ferner gleichzeitig als Versorgungsspannung für die Meldeeinrichtungen 5 und 6.

Diese Schaltungsvariante arbeitet wie folgt:
Fällt eine der Versorgungsspannungen U1 oder U2 aus, so erhält der an der entsprechenden Versorgungsspannungen U1 bzw.U2 liegende Optokoppler 10 bzw.14 keine Spannung mehr, so daß seine Schaltstrecke 11 bzw.15 zugesteuert wird.
Hierdurch wird die zuvor über die Schaltstrecke 11 bzw.15 kurzgeschlossene Dioden-Strecke 18 bzw.21 des weiteren Optokopplers 19 bzw.22 bestromt und seine Schaltstrecke 20 bzw.23 durchgesteuert. Die Meldeeinrichtung 5 bzw.6 erhält damit über die Meldeleitung 12 bzw.16 ein Meldesignal.
Aufgrund dieses Meldesignales gibt dann die betreffende Meldeeinrichtung 5 bzw.6 eine entsprechende Meldung an die übergeordnete Erfassungsstelle weiter.

Im Unterschied zu der Schaltung nach FIG 1, bei der durch das Verschwinden eines Meldesignals am Eingang der Meldeeinrichtung 5 bzw.6 eine Meldung ausgelöst wird, geschieht dies bei der Schaltungsvarianten nach FIG 2 beim Auftreten eines Meldesignales der Meldeeinrichtung 5 bzw.6.

## Patentansprüche

1. Meldesystem, das mindestens zwei getrennt angeordnete Detektorelemente (2 bzw.4) aufweist, die jeweils von einer gesonderten Spannungsquelle (U1 bzw.U2) gespeist werden und die Meldesignale an eine jedem Detektorelement (2 bzw.4) zugeordnete Meldeeinrichtung (5 bzw.6) abgeben, bei welchem Meldesystem ferner der Versorgungsstrecke jedes Detektorelementes (2 bzw.4) ein Überwachungsglied (10,19 bzw. 14,22) Zugeordnet ist, das bei Spannungsausfall in der entsprechenden Versorgungsstrecke in Abhängigkeit von der Versorgungsspannung des anderen Detektorelementes (4 bzw.2) ein Meldesignal an die dem betreffenden Detektorelement (2 bzw.4) zugeordnete Meldeeinrichtung (5 bzw.6) abgibt.

2. Meldesystem nach Anspruch 1,
**dadurch gekennzeichnet**,
daß das Überwachungsglied ein Optokoppler (10 bzw.14) ist, dessen die Dioden-Strecke (9 bzw.13) an die Versorgungsstrecke des jeweiligen Detektorelementes (2 bzw.4) und dessen Schaltstrecke (11 bzw.15) an die Versorgungsstrecke des jeweils anderen Detektorelementes (4 bzw.2) angeschlossen ist.

3. Meldesystem nach Anspruch 1, mit einer gegenüber den Spannungsquellen für die Detektorelemente zusätzlichen Meldespannungsquelle,
**dadurch gekennzeichnet**,
daß das Überwachungsglied aus jeweils zwei Optokopplern (10 und 19 bzw. 14 und 22) besteht, wobei die Dioden-Strecke (9 bzw.13) des einen Optokopplers (10 bzw.14) des Überwachungsgliedes an die Versorgungsstrecke des jeweiligen Detektorelementes (2 bzw.4) und die Schaltstrecke des betreffenden einen Optokopplers (10 bzw.14) parallel zu der Dioden-Strecke (18 bzw.21) des anderen Optokopplers (19 bzw.22) des Überwachungsgliedes an die Versorgungsstrecke des anderen Detektorelementes (4 bzw.2) angeschlossen ist und daß durch die Schaltstrecke (20 bzw.23) des anderen Optokopplers (19 bzw.22) des Überwachungsgliedes die Meldespannung (U3) an einen Meldeeingang der dem betreffenden Detektorelement (2 bzw.4) zugeordneten Meldeeinrichtung (5 bzw.6) schaltbar ist.

4. Meldesystem nach Anspruch 1,2 oder 3, für Gleisanlagen,
**dadurch gekennzeichnet**,
daß die beiden Detektorelemente (2 und 4) Radsensoren sind, die über zwei galvanisch getrennte Sekundärwicklungen eines Transformators gespeist werden.

5. Meldesystem nach einem oder mehreren der vorhergehenden Ansprüche, **dadurch gekennzeichnet**,
daß die Spannungsausfallmeldung des Überwachungsgliedes in der Meldeeinrichtung (5 bzw.6) von den übrigen Meldungen potentialmäßig getrennt ist.

6. Meldesystem nach Anspruch 5,
**dadurch gekennzeichnet**,
daß die Potentialtrennung mittels Optokoppler erfolgt.

## Claims

1. Signalling system which has at least two detector elements (2 and 4) which are arranged separately and which are fed from a separate,
respective voltage source (U1 and U2) and emit message signals to a signalling device (5 and 6 respectively) associated with each detector element (2 and 4), in which signalling system, furthermore, associated with the supply section of each detector element (2 and 4) there is a monitoring element (10, 19 and 14, 22 respectively) which in the case of voltage failure in the corresponding supply section, as a function of the supply voltage of the other detector element (4 and 2 respectively) emits a message signal to the signalling device (5 and 6 respectively) associated with the relevant detector element (2 and 4).

2. Signalling system according to claim 1,
characterised in that the monitoring element is an optocoupler (10 and 14), the diode section (9 and 13 respectively) of which is connected to the supply section of the respective detector element (2 and 4) and the contact-gap section (11 and 15 respectively) of which is connected to the supply section of the other respective detector element (4 and 2).

3. Signalling system according to claim 1, having a signalling voltage source which is in addition to the voltage sources for the detector elements,
characterised in that the monitoring element consists of, in each case, two optocouplers (10 and 19, and 14 and 22), with the diode section (9 and 13) of the one optocoupler (10 and 14 respectively) of the monitoring element being connected to the supply section of the respective detector element (2 and 4) and the contact-gap section of the relevant one optocoupler (10 and 14) being connected, in parallel with the diode section (18 and 21) of the other optocoupler (19 and 22 respectively) of the monitoring element, to the supply section of the other detector element (4 and 2), and in that by means of the contact-gap section (20 and 23) of the other optocoupler (19 and 22 respectively) of the monitoring element the signalling voltage (U3) can be switched to a signal input of the signalling device (5 and 6 respectively) associated with the relevant detector element (2 and 4).

4. Signalling system according to claim 1, 2 or 3, for track installations, characterised in that the two detector elements (2 and 4) are wheel sensors which are fed by way of two electrically isolated secondary windings of a transformer.

5. Signalling system according to one or more of the preceding claims, characterised in that the voltage failure signal of the monitoring element is isolated in terms of potential from the other signals in the signalling device (5 or 6 respectively).

6. Signalling system according to claim 5,
characterised in that the potential isolation is effected by means of optocouplers.

## Revendications

1. Système de signalisation comportant au moins deux éléments détecteurs (2 ou 4), qui sont disposés distinctement et qui sont alimentés chacun par une source de tension particulière (U1 ou U2) et qui envoient des signaux de signalisation à un dispositif de signalisation (5 ou 6) associé à chaque élément détecteur (2 ou 4), et dans lequel en outre à la section d'alimentation de chaque élément détecteur (2 ou 4) est associé un élément de contrôle (10,19 ou 14,22), qui, dans le cas d'une défaillance de la tension dans la section d'alimentation correspondante, envoie, en fonction de la tension d'alimentation de l'autre élément détecteur (4 ou 2), un signal de signalisation au dispositif de signalisation (5 ou 6) associé à l'élément détecteur concerné (2 ou 4).

2. Système de signalisation suivant la revendication 1, caractérisé par le fait que le circuit de contrôle est un optocoupleur (10 ou 14), dont la section à diode (9 ou 13) est raccordée à la section d'alimentation de l'élément détecteur respectif (2 ou 4) et dont la section de commutation (11 ou 15) est raccordée à la section d'alimentation de l'autre élément détecteur respectif (4 ou 2).

3. Système de signalisation suivant la revendication 1, comportant une source de tension de signalisation, prévue en supplément par rapport aux sources de tension pour les éléments détecteurs,
caractérisé par le fait
que le circuit de contrôle est constitué de deux optocoupleurs (10 et 19 ou 14 et 22), la section à diode (9 ou 13) d'un optocoupleur (10 ou 14) du circuit de contrôle étant raccordée à la section d'alimentation de l'élément détecteur respectif (2 ou 4) et la section de commutation de l'optocoupleur concerné (10 ou 14) étant raccordée, en parallèle avec la section à diode (18 ou 21) de l'autre optocoupleur (19 ou 22) du circuit de contrôle, à la section d'alimentation de l'autre élément détecteur (4 ou 2), et que la tension de signalisation (U3) peut être appliquée à une entrée de signalisation du dispositif de signalisation (5 ou 6), associé à l'élément détecteur concerné (2 ou 4), par l'intermédiaire des sections de comutation (20 ou 23) de l'autre optocoupleur (19 ou 22) du circuit de contrôle.

4. Système de signalisation suivant la revendication 1, 2 ou 3 pour des installations ferroviaires, caractérisé par le fait que les deux éléments détecteurs (2 et 4) sont des capteurs de roues, qui sont alimentés par l'intermédiaire de deux enroulements secondaires, séparés galvaniquement, d'un transformateur.

5. Système de signalisation suivant une ou plusieurs des revendications précédentes, caractérisé par le fait que la signalisation d'une défaillance de tension du circuit de contrôle dans le dispositif de signalisation (5 ou 6) est séparée, du point de vue du potentiel, des autres signalisations.

6. Système de signalisation suivant la revendication 5, caractérisé par le fait que la séparation de potentiel s'effectue au moyen d'optocoupleurs.
